# EUROPÄISCHE PATENTSCHRIFT

(11) **EP 0 727 547 B1**
(45) Veröffentlichungstag und Bekanntmachung des Hinweises auf die Patenterteilung: **15.12.1999**
(21) Anmeldenummer: 96810033.9
(22) Anmeldetag: 16.01.1996
(51) Int. Cl.: E04F 13/08

(54) **Befestigungselement für Isolationsmaterialien**
Fastening element for insulating materials
Elément de fixation pour produits d'isolation

(30) Priorität: 15.02.1995 DE 19504984
(43) Veröffentlichungstag der Anmeldung: 21.08.1996
(73) Patentinhaber: HILTI Aktiengesellschaft, 9494 Schaan (LI)
(72) Erfinder: Kluser, Remo, CH-9450 Altstätten (CH)
(74) Vertreter: Wildi, Roland

(56) Entgegenhaltungen:
- CH-A- 635 642
- DE-A- 1 450 998
- DE-A- 2 636 916
- DE-A- 3 418 028
- GB-A- 2 197 905

## Beschreibung

Die Erfindung betrifft eine Vorrichtung zum Befestigen von Isolationselementen mit einer an einem Bauteil festlegbaren Aufnahme und einem sich an den Isolationselementen abstützenden grossflächigen Kopf.

Aus der DE-A-34 18 028 ist eine Vorrichtung zum Befestigen von plattenförmigen Isolationselementen mit unterschiedlicher Dicke auf flachen Dächern bekannt. Diese Vorrichtung setzt sich im wesentlichen aus einem grossflächigen Kopf und einer Aufnahme zusammen, die mittels einer Schraubverbindung an einem Bauteil des Daches befestigt ist. Der grossflächige Kopf ist einstückig mit einem in eine Aufnahmebohrung der Aufnahme ragenden Schaft verbunden. Der formschlüssigen Verbindung des grossflächigen Kopfes mit der Aufnahme dienen Profilierungen an dem Schaft und in der Aufnahmebohrung der Aufnahme.

An Stellen, wo hohe Temperaturdifferenzen auftreten, können Längenänderungen der Isolationselemente in Form von grösseren Querverschiebungen entstehen. Da eine Versetzung des auf der Oberfläche der Isolationselemente aufliegenden grossflächigen Kopfes gegenüber der an dem Bauteil befestigten Aufnahme in einer parallel zur Oberfläche des Isolationselementes verlaufenden Richtung nicht möglich ist, kann diese bekannte Vorrichtung nicht verwendet werden.

Der Erfindung liegt die Aufgabe zugrunde, eine Vorrichtung zum Befestigen von Isolationselementen zu schaffen, die einfach und wirtschaftlich an Bauteilen festlegbar ist und selbst bei grossen Querverschiebungen der Isolationselemente infolge grosser Temperaturdifferenzen ein sicheres Festlegen der Isolationselemente an der Oberfläche der Bauteile gewährleistet.

Erfindungsgemäss wird die Aufgabe dadurch gelöst, dass zwischen der Aufnahme und dem Kopf wenigstens ein biegeelastisches Halteband angeordnet ist.

Durch das biegeelastische Halteband wird eine Versetzung, des auf der Oberfläche der Isolationselemente aufliegenden, grossflächigen Kopfes gegenüber der Aufnahme in der parallel zur Oberfläche des Isolationselementes verlaufenden Richtung ermöglicht. Die von der Vorrichtung auf das Isolationselement aufgebrachte Anpresskraft bleibt auch bei der seitlichen Versetzung des grossflächigen Kopfes erhalten.

Aus wirtschaftlichen und herstelltechnischen Gründen sind vorzugsweise das Halteband und die Aufnahme einstückig ausgebildet. Das Halteband ragt dabei von der Stimseite des freien Endes der Aufnahme ab.

Um Isolationselemente unterschiedlicher Dicke befestigen zu können, ist der grossflächige Kopf gegenüber dem Halteband in Richtung Aufnahme versetzbar. Damit ein möglichst zentraler Angriff des Haltebandes an dem grossflächigen Kopf erfolgt, weist der Kopf zweckmässigerweise wenigstens eine der Aufnahme und der Festlegung des freien Endes des Haltebandes dienende Durchtrittsöffnung auf.

Einer einfachen und wirtschaftlichen Festlegung des Halteelementes in der Durchtrittsöffnung des grossflächigen Kopfes dient vorteilhafterweise eine an dem biegeelastischen Halteband angeordnete, sägezahnartige Profilierung, die mit einer Profilierung im Bereich der Durchtrittsöffnung zusammenwirkt.

Damit der grossflächige Kopf entlang des Haltebandes nur in Richtung Aufnahme versetzbar ist und ein selbständiges Versetzen des Kopfes in die entgegengesetzte Richtung verhindert wird, sind vorzugsweise die der Aufnahme zugewandten Flanken der sägezahnartigen Profilierung rechtwinklig zur Längserstreckung des Haltebandes ausgebildet und die von der Aufnahme abgewandten Flanken verjüngen sich in Richtung freies Ende des Haltebandes.

Die auf die Isolationselemente wirkende Anpresskraft hängt ab von der Kraft mit der der grossflächige Kopf unter gleichzeitiger Versetzung gegenüber dem Halteband gegen das Isolationselement gedrückt wird. Hohe Anpresskräfte bewirken hohe Zugkräfte in dem Halteband. Vorrichtungen die mehrere, zweckmässigerweise zwei einander diametral gegenüberliegende, parallel zueinander verlaufende Haltebänder aufweisen, können höhere Zugkräfte aufnehmen. Die auftretenden Zugkräfte werden gleichmässig auf zwei Haltebänder verteilt.

Die Erfindung wird anhand mehrerer Zeichnungen, die ein Ausführungsbeispiel wiedergeben, näher erläutert. Es zeigen:
- Fig. 1: eine erfindungsgemässe Vorrichtung in geschnittener Darstellung;
- Fig. 2: einen Schnitt durch die Vorrichtung gemäss Fig. 1 entlang der Linie II-II.

Die dargestellte, sich im wesentlichen aus einer Aufnahme 1, einem grossflächigen Kopf 2, zwei Haltebändern 3, 4 und einem Bolzen 13 zusammensetzende Vorrichtung dient der Befestigung von Isolationselementen 7 an der Oberfläche eines Bauteiles 8. Die Aufnahme 1 ist in einem dem Bauteil 8 zugewandten Bereich mittels eines Bolzens 13 an der Oberfläche eines Bauteiles 8 befestigt. Der in einer zentral angeordneten Bohrung 14 geführte Bolzen 13 stützt sich mit einem erweiterten Endbereich 21 - unter Zwischenlage eines in Längsrichtung der Aufnahme 1 verformbaren Knautschelementes 16 und einer Scheibe 17 - an einer im Übergangsbereich von der Bohrung 14 zu einer radial erweiterten Aufnahmebohrung 18 angeordneten Schulter ab. Der Durchmesser des Bolzens 13 entpricht im wesentlichen dem Durchmesser der Bohrung 14.

An dem vom Bauteil 8 abgewandten freien Ende der Aufnahme 1 sind zwei parallel zueinander verlaufende, mit der Aufnahme 1 einstückig ausgebildete Haltebänder 3, 4 angeordnet. Über diese Haltebänder 3, 4 steht die Aufnahme 1 mit dem grossflächigen Kopf 1 in formschlüssiger Verbindung. Die Haltebänder 3, 4 besitzen auf den einander zugewandten Seiten jeweils eine sägezahnartige Profilierung 5, 6, die von mehreren, in Längsrichtung der Haltebänder 3, 4 hintereinander angeordneten Zähnen gebildet sind. Die der Aufnahme 1 zugewandten Flanken der sägezahnartigen Profilierungen 5, 6 sind rechtwinklig zur Längserstreckung der Haltebänder 3, 4 ausgebildet, wobei sich die von der Aufnahme 1 abgewandten Flanken in Richtung freies Ende der Haltebänder 3, 4 verjüngen.

Der grossflächige Kopf 1 weist zwei Durchtrittsöffnungen 9, 10 auf, die der Aufnahme der Haltebänder 3, 4 dienen. In den Durchtrittsöffnungen 9, 10 ist jeweils ein verschwenkbares Verriegelungselement 19, 20 angeordnet, das an der, der Profilierung 5, 6 des Haltebandes 3, 4 zugewandten Seite ebenfalls mit einer sägezahnartigen Profilierung 11, 12 versehen ist.

Beim Setzen der erfindungsgemässen Vorrichtung wird die Aufnahme 1 zuerst auf einen setzrichtungsseitigen Mündungsbereich eines Führungsrohres eines nicht näher dargestellten Setzgerätes aufgesteckt. Zu diesem Zweck wird ein Führungsrohr verwendet, dessen Aussendurchmesser auf den Innendurchmesser der Aufnahmebohrung 18 abgestimmt ist. Ein in dem Führungsrohr gelagerter Bolzen 13 wird anschliessend mittels Pulverkraft in das Bauteil 8 eingetrieben. Dem besseren Führen des Bolzens 13 innerhalb der Aufnahme 1 während des Eintreibvorganges dient der erweiterte Endbereich 21 des Bolzens 13 dessen Durchmesser im wesentlichen.dem Durchmesser der Aufnahmebohrung 18 entspricht. Das zwischen einem radial erweiterten Endbereich 21 des Bolzens 13 angeordnete Knautschelement 16 wird dabei axial zusammengestaucht und drückt die Aufnahme über eine Schulter unter Zwischenlage einer Scheibe 17 an die Oberfläche des Bauteils 8. Anschliessend wird der grossflächige Kopf 2 unter Zwischenlage des Isolationselementes 7 entlang der Haltebänder 3, 4 in Richtung Aufnahme 1 verschoben, bis dieser an der Oberfläche des Isolationselementes 7 zur Anlage gelangt. Während des Versetzens des grossflächigen Kopfes 2 werden beide freien Enden der Haltebänder 3, 4 mit einer Hand erfasst und die Haltebänder 3, 4 gespannt. Nach dem Festlegen des Kopfes 2 werden die über den Kopf 2 ragenden Enden der Haltebänder 3, 4 abgeschnitten.

## Patentansprüche

1. Vorrichtung zum Befestigen von Isolationselementen (7) mit einer an einem Bauteil (8) festlegbaren Aufnahme (1), einem sich an den Isolationselementen (7) abstützenden grossflächigen Kopf (2), **dadurch gekennzeichnet**, dass zwischen der Aufnahme (1) und dem Kopf (2) wenigstens ein biegeelastisches Halteband (3, 4) angeordnet ist.

2. Vorrichtung nach Anspruch 1, dadurch gekennzeichnet, dass das Halteband (3, 4) und die Aufnahme (1) einstückig ausgebildet sind.

3. Vorrichtung nach einem der Ansprüche 1 oder 2, dadurch gekennzeichnet, dass der Kopf (2) wenigstens eine der Aufnahme und der Festlegung des freien Endes des Haltebandes (3, 4) dienende Durchtrittsöffnung ( 9, 10) aufweist.

4. Vorrichtung nach Anspruch 3, dadurch gekennzeichnet, dass der Festlegung des Haltebandes in der Durchtrittsöffnung (9, 10) eine an dem Halteband (3, 4) angeordnete sägezahnartige Profilierung (5, 6) dient, die mit einer Profilierung (11, 12) im Bereich der Durchtrittsöffnung (9, 10) zusammenwirkt.

5. Vorrichtung nach Anspruch 4, dadurch gekennzeichnet, dass die der Aufnahme (1) zugewandten Flanken der sägezahnartigen Profilierung (5, 6) rechtwinklig zur Längserstreckung des Haltebandes (3, 4) ausgebildet sind und die von der Aufnahme (1) abgewandten Flanken verjüngen sich in Richtung freies Ende des Haltebandes (3, 4).

6. Vorrichtung nach einem der Ansprüche 1 bis 5, dadurch gekennzeichnet, dass die Vorrichtung zwei einander diametral gegenüberliegende, parallel zueinander verlaufende Haltebänder (3, 4) aufweist.

## Claims

1. A device for fixing insulating elements (7), comprising a receiver (1) which can be fixed to a building component (8) and a large-surface head (2) which is supported on the insulating elements (7), **characterised in that** at least one flexurally resilient holding strip (3, 4) is disposed between the receiver (1) and the head (2).

2. A device according to claim 1, characterised in that the holding strip (3, 4) and the receiver (1) are constructed as one piece.

3. A device according to either one of claims 1 or 2, characterised in that the head (2) has at least one passageway opening (9, 10) which serves for receiving and securing the free end of the holding strip (3, 4).

4. A device according to claim 3, characterised in that a serrated profile (5, 6), which is disposed on the holding strip (3, 4) and which cooperates with a profile (11, 12) in the region of the passageway opening (9, 10), is employed to secure the holding strip in the passageway opening (9,10).

5. A device according to claim 4, characterised in that the flanks of the serrated profile (5, 6) which face the receiver (1) are constructed at right angles to the longitudinal extent of the holding strip (3, 4), and the flanks facing away from the receiver (1) taper towards the free end of the holding strip (3, 4).

6. A device according to any one of claims 1 to 5, characterised in that the device comprises two diametrically opposite, mutually parallel holding strips (3, 4).

## Revendications

1. Dispositif de fixation d'éléments isolants (7), comprenant un logement (1) pouvant être fixé sur un élément structurel (8), une tête à grande surface (2) prenant appui sur les éléments isolants (7), caractérisé en ce qu'au moins une bande de maintien élastique en flexion (3, 4) est disposée entre le logement (1) et la tête (2).

2. Dispositif selon la revendication 1, caractérisé en ce que la bande de maintien (3, 4) et le logement (1) sont réalisés d'un seul tenant.

3. Dispositif selon l'une des revendications 1 ou 2, caractérisé en ce que la tête (2) est pourvue d'au moins un orifice traversant (9, 10) servant à recevoir et à bloquer l'extrémité libre de la bande de maintien (3, 4).

4. Dispositif selon la revendication 3, caractérisé en ce que le blocage de la bande de maintien dans l'orifice traversant (9, 10) est assuré par un profilage en dents de scie (5, 6) qui se trouve sur la bande de maintien (3, 4) et qui coopère avec un profilage (11, 12) situé dans la zone de l'orifice traversant (9, 10).

5. Dispositif selon la revendication 4, caractérisé en ce que les flancs du profilage en dents de scie (5, 6) tournés vers le logement (1) sont perpendiculaires à l'extension longitudinale de la bande de maintien (3, 4), et les flancs tournés à l'opposé du logement (1) se rétrécissent en direction de l'extrémité libre de la bande de maintien (3, 4).

6. Dispositif selon l'une des revendications 1 à 5, caractérisé en ce que le dispositif comporte deux bandes de maintien (3, 4) diamétralement opposées l'une à l'autre et parallèles entre elles.
